# EUROPÄISCHE PATENTSCHRIFT

(11) **EP 0 964 997 B1**
(45) Veröffentlichungstag und Bekanntmachung des Hinweises auf die Patenterteilung: **02.04.2003**
(21) Anmeldenummer: 98949199.8
(22) Anmeldetag: 03.11.1998
(51) Int. Cl.: F04B 27/10

(54) **HUBKOLBENMASCHINE MIT SCHWENKSCHEIBENGETRIEBE**
PISTON ENGINE WITH A PIVOTING DISK TRANSMISSION
MOTEUR A PISTONS AVEC ENTRAINEMENT PAR DISQUE DE VERROUILLAGE

(30) Priorität: 11.11.1997 DE 19749727
(43) Veröffentlichungstag der Anmeldung: 22.12.1999
(73) Patentinhaber: Obrist Engineering GmbH, 6890 Lustenau (AT); DaimlerChrysler AG, 70546 Stuttgart (DE)
(72) Erfinder: KUHN, Peter, D-69469 Weinheim (DE); CÄSAR, Roland, D-70338 Stuttgart (DE); OBRIST, Frank, A-6850 Dornbirn (AT)
(74) Vertreter: Quehl, Horst Max, Dipl.-Ing.
(86) Internationale Anmeldenummer: IB9801759
(87) Internationale Veröffentlichungsnummer: WO99024715

(56) Entgegenhaltungen:
- DE-A- 3 545 200
- DE-A- 4 411 926
- US-A- 4 175 915

## Beschreibung

Die Erfindung betrifft eine Hubkolbenmaschine mit einer in ihrer Neigung zur Maschinenwelle verstellbaren, von der Maschinenwelle angetriebenen Schwenkscheibe, indem sie sowohl mit einem auf der Maschjnenwelle axial geführten Schiebekörper als auch mit Abstand von der Maschinenwelle mit einem die Antriebskraft übertragenden Mitnehmer gelenkig verbunden ist, wobei die Kolben jeweils eine Gelenkanordnung aufweisen, an der die Schwenkscheibe in Gleiteingriff steht.

Eine Hubkolbenmaschine dieser Art ist bekannt durch die DE-A-44 11 926 (JP-Anm. Nr. 081944). Bei dieser Maschine ist der Mitnehmer zweiteilig, wobei ein an der Maschinenwelle befestigter erster Mitnehmerteil mit erheblichem Abstand neben der Schwenkscheibe angeordnet ist und ein zweiter, in den ersten gelenkig eingreifender Mitnehmerteil einen seitlichen Fortsatz der Schwenkscheibe bildet. Diese Bauweise hat den Nachteil, dass sie die axiale Mindestlänge der Maschine wesentlich mitbestimmt. Ausserdem hat die einen verdickten Nabenteil aufweisende Schwenkscheibe durch ihren seitlichen Fortsatz ein verhältnismässig grosses Trägheitsmoment mit einem erheblich von der Drehachse entfernten Schwerpunkt, so dass eine plötzliche Veränderung der Drehgeschwindigkeit mit entsprechender Trägheit zu einer Neigungsverstellung der Schwenkscheibe führt.

Der Erfindung liegt die Aufgabe zugrunde, eine Hubkolbenmaschine der eingangs genannten Art zu finden, die bei geringem Aufwand für ihre Herstellung eine besonders kompakte Bauweise zulässt, die einer Verstellbewegung der Schwenkscheibe geringe Trägheits- und Reibungskräfte entgegensetzt und die eine schädliche Räume verhindernde, exakte Einhaltung der inneren Totpunktposition der Hubkolben gewährleistet.

Die Lösung dieser Aufgabe erfolgt erfindungsgemäss dadurch, dass die Schwenkscheibe die Form einer Ringscheibe hat und an einer Stelle ihres Umfanges einen zumindest radial nach innen offenen Eingriffsraum aufweist, in den der Kopf eines mit der Maschinenwelle fest verbundenen Mitnehmers eingreift.

Auf diese Weise wird ein seitlich angeordneter Mitnehmer, der grössere Trägheitskräfte eine grössere Baulänge und einen grösseren Herstellungsaufwand zur Folge hat, vermieden.

Vorteilhafte Ausführungsformen der Erfindung und ihre Vorteile werden durch die folgende Beschreibung anhand der Zeichnungen deutlich. Es zeigt:
- Fig. 1: einen Axialschnitt einer Ausführungsform der Hubkolbenmaschine, wobei die Ringscheibe ihre grösste Neigung aufweist,
- Fig.2: eine Darstellung entsprechend Fig. 1 bei kleinster Neigung der Ringscheibe.
- Fig.3: eine separate Darstellung der Ringscheibe mit ihrem Mitnehmer, entsprechend einem Teil der Fig.2,
- Fig.4: einen Querschnitt entlang der Linie IV-IV der Fig.3 und
- Fig.5: eine perspektivische Darstellung der Anordnung Fig.3 und 4.

Die Hubkolbenmaschine 1 hat beispielsweise sieben Kolben 2, die in Umfangsrichtung der Maschine nebeneinander angeordnet sind und in Zylinderbohrungen 3 des Maschinengehäuses geführt sind. Die Hubbewegung der Kolben 2 erfolgt durch den Eingriff einer zur Maschinenwelle 5 schräg verlaufenden Ringscheibe 6 in eine Eingriffskammer 7, die angrenzend an den geschlossenen Hohlraum 8 des Kolbens 2 vorgesehen ist. Für einen im wesentlichen spielfreien Gleiteingriff in jeder Schräglage der Ringscheibe 6 sind zwischen ihr und der kugelförmig gekrümmten Innenwand 10 der Eingriffskammer 7 beidseitig Kugelsegmente 11,12 vorgesehen, so dass die Schrägscheibe 6 bei ihrem Umlauf zwischen ihnen gleitet.

Die Antriebsübertragung von der Maschinenwelle 5 zu der Ringscheibe 6 erfolgt durch einen in der Maschinenwelle 5 befestigten Mitnehmerbolzen 13, dessen beispielsweise kugelförmiger Kopf 15 in eine Radialbohrung 16 der Ringscheibe 6 eingreift. Dabei ist die Position des Mitnehmerkopfes 15 so gewählt, dass sein Mittelpunkt 17 mit demjenigen der Kugel der Kugelsegmente 11,12 übereinstimmt. Ausserdem liegt dieser Mittelpunkt auf einer Kreislinie, die die geometrischen Achsen der sieben Kolben miteinander verbindet und weiterhin auf einer Kreislinie, die die Mittelpunkte der Kugelform der Gelenkkörper 11,12 der Kolben 2 verbindet. Auf diese Weise ist die im oberen Bereich der Darstellungen der Fig. 1 und 2 sichtbare Totpunktposition der Kolben 2 exakt bestimmt und ein minimaler schädlicher Raum gewährleistet. Die Kopfform des freien Mitnehmerendes ermöglicht die Veränderung der Neigung der Ringscheibe 6, indem der Mitnehmerkopf 15 einen Lagerkörper für die die Hubweite der Kolben 2 verändernde Schwenkbewegung der Ringscheibe 6 bildet. Die Form des Eingriffsraumes 16 und/oder des Kopfes 15 des Mitnehmers 13 können zur Erzielung einer andersartigen Kinematik auch anders gewählt werden.

Weitere Voraussetzung für ein Verschwenken der Ringscheibe 6 ist die Verschiebbarkeit ihrer Lagerachse 20 in Richtung der Maschinenwelle 5. Hierzu ist die Lagerachse 20 durch zwei gleichachsig beidseitig einer Schiebehülse 21 gelagerte Lagerbolzen 22,23 gebildet, die ausserdem in radialen Bohrungen 24,25 der Ringscheibe 6 gelagert sind. Die Schiebehülse 21 hat hierzu vorzugsweise beidseitig Lagerhülsen 26,27, die den Ringraum 28 zwischen der Schiebehülse 21 und der Ringscheibe 6 speichenartig überbrücken. Die Begrenzung der Verschiebbarkeit der Lagerachse 20 und damit die maximale Schrägstellung der Ringscheibe 6 ergibt sich durch den Mitnehmerbolzen 13, indem dieser ein in der Schiebehülse 21 vorgesehenes Langloch 3 durchdringt, so dass die Schiebehülse 21 an den Enden des Langloches 30 Ansctiläge findet.

Die Kraft für die Winkelverstellung der Ringscheibe 6 und damit für eine Regelung der Maschine, ergibt sich aus der Summe der jeweils beidseitig der Kolben 2 gegeneinander wirkenden Drücke, so dass diese Kraft vom Druck im Triebraum 33 abhängig ist. Für die Regelung dieses Druckes kann eine Strömungsverbindung mit einer äusseren Druckgasquelle vorgesehen sein. Je höher der Druck an der Triebraumseite der Kolben 2 bzw. im Triebraum 33 relativ zum Druck auf der gegenüberliegender Seite der Kolben 2, um so kleiner wird die Hubweite der Kolben 2 und damit die Förderleistung der Maschine.

Die Einstellung der Position der Schiebehülse 21 und damit der Hubweite der Kolben zur Regelung der Förderleistung der Maschine kann ausserdem durch mindestens eine mit der Schiebehülse 21 zusammenwirkende Feder 34,35 erfolgen. Vorzugsweise ist die Schiebehülse 21 zwischen zwei Schraubenfedern 34,35 eingeschlossen, die auf dem Umfang der Maschinenwelle 5 angeordnet sind.

Weiterhin wird die für die Förderleistung massgebliche Position der Schiebehülse 21 durch auf die Ringscheibe 6 einwirkende Trägheitskräfte mitbestimmt, indem sich die Ringscheibe 6 bei steigender Drehgeschwindigkeit in Richtung zu der Position nach Fig.2 aufrichtet, entsprechend einer Verringerung der Hubweite der Kolben 2 und damit der Förderleistung. Diese Wirkungsweise wird aufgrund der Erfindung wesentlich begünstigt, da die Masse der Ringscheibe 6 im Vergleich zu vorbekannten Schwenkscheiben, durch Vermeidung einer massiven Ausführung und Vermeidung eines seitlich angeformten Mitnehmers, peripher nach aussen angeordnet ist.

Neben der für das dynamische Verhalten vorteilhaften Gestaltung der Schwenkscheibe 6 ergibt sich durch ihre auf die Ringform begrenzte Gestaltung der weitere Vorteil einer wesentlich vereinfachten Herstellung, insbesondere bei der Feinbearbeitung ihrer Seitenflächen durch Läppen. Schliesslich beansprucht die Ringscheibe im Maschinengehäuse nur einen begrenzten Raum, so dass auch in axialer Richtung der Maschine eine besonders kompakte Bauweise möglich ist und ihr Einbau als Kompressor einer Fahrzeugklimaanlage begünstigt wird.

## Patentansprüche

1. Hubkolbenmaschine mit einer in ihrer Neigung zur Maschinenwelle verstellbaren, von der Maschinenwelle (5) angetriebenen Schwenkscheibe (6), indem sie sowohl mit einem auf der Maschinenwelle (5) axial geführten Schiebekörper (21) als auch mit Abstand von der Maschinenwelle (5) mit einem die Antriebskraft übertragenden Mitnehmer (13) gelenkig verbunden ist, wobei die Kolben (2) jeweils eine Gelenkanordnung (10,11,12) aufweisen, an der die Schwenkscheibe (6) in Gleiteingriff steht, **dadurch gekennzeichnet, dass** die Schwenkscheibe die Form einer Ringscheibe (6) hat und an einer Stelle ihres Umfanges einen zumindest radial nach innen offenen Eingriffsraum (16) aufweist, in den der Kopf (15) eines mit der Maschinenwelle (5) fest verbundenen Mitnehmers (13) eingreift.

2. Hubkolbenmaschine nach Anspruch 1, **dadurch gekennzeichnet, dass** der Kopf (15) des Mitnehmers (13) am freien Ende eines von der Maschinenwelle (5) wegragenden Bolzens (13) vorgesehen ist.

3. Hubkolbenmaschine nach Anspruch 2, **dadurch gekennzeichnet, dass** der Bolzen (13) schräg von der Maschinenwelle (5) wegragt, so dass bei einer mittleren Neigungsposition der Ringscheibe (6) die Bolzenachse radial zur Ringscheibe (6) gerichtet ist.

4. Hubkolbenmaschine nach einem der Ansprüche 1 bis 3, **dadurch gekennzeichnet, dass** die Ringscheibe (6) eine den Eingriffsraum bildende Radialbohrung (16) hat und der Kopf 15 des Mitnehmers (13) die Form einer Kugel aufweist..

5. Hubkolbenmaschine nach Anspruch 4, **dadurch gekennzeichnet, dass** der Mittelpunkt (17) des Kopfes (15) des Mitnehmers (13) auf einer Kreislinie liegt, die die Mittelpunkte der Kugelform von kugelsegmentförmigen Gelenkkörpern (11,12) der Kolben verbindet.

6. Hubkolbenmaschine nach Anspruch 4 oder 5, **dadurch gekennzeichnet, dass** der Mittelpunkt (17) des Kopfes (15) des Mitnehmers (13) auf einer Kreislinie liegt, die die geometrischen Achsen der sieben Kolben (2) miteinander verbindet.

7. Hubkolbenmaschine nach einem der Ansprüche 1 bis 6, **dadurch gekennzeichnet, dass** die gelenkige Verbindung mit einem hülsenförmig die Maschinenwelle umschliessenden Schiebekörper (21) durch zwei Lagerbolzen (22,23) gegeben ist, die auf radial einander gegenüberliegenden Seiten einerseits in der Ringscheibe (6) und anderseits in dem Schiebekörper (21) gleichachsig gelagert sind.

8. Hubkolbenmaschine nach Anspruch 7, **dadurch gekennzeichnet, dass** die Lagerbolzen (22,23) in gleichachsig von dem hülsenförmigen Schiebekörper (21) radial abstehenden Lagerhülsen (26,27) gelagert sind, die den Radialraum zwischen dem Schiebekörper (21) und der Ringscheibe (6) überbrücken.

9. Hubkolbenmaschine nach einem der Ansprüche 1 bis 8, **dadurch gekennzeichnet, dass** der Schiebekörper (21) hülsenförmig auf der Maschinenwelle (5) axial geführt ist, wobei der sich von der Maschinenwelle (5) zur Ringscheibe (6) erstreckende Mitnehmer (13) sich durch ein Langloch (30) des Schiebekörpers (21) erstreckt, so dass der Schiebekörper (21) an dem Mitnehmer (13) beidseitig einen Anschlag findet (Fig. 1 und 2).

10. Hubkolbenmaschine nach einem der Ansprüche 1 bis 8, **dadurch gekennzeichnet, dass** an beiden Enden des Schiebekörpers (21) Federelemente (34,35) angeordnet sind.

## Revendications

1. Machine à piston avec un disque pivotant (6) entraîné par l'arbre de machine (5) et réglable en inclinaison par rapport à l'arbre de machine (5) où ladite machine est reliée de façon articulée aussi bien à un corps coulissant(21), guidé de manière axiale sur l'arbre de machine (5), qu'à un entraîneur (13) transmettant la force d'entraînement et disposé à distance par rapport à l'arbre de machine ; les pistons (2) présentant à chaque fois une disposition d'articulations (10, 11, 12) dans laquelle le disque pivotant (6) est maintenu en contact de glissement, **caractérisé en ce que** le disque pivotant a une forme de disque annulaire (6) et présente à un endroit de sa circonférence un espace à engrènement (16) ouverte au moins de manière radiale vers l'extérieure, dans lequel espace la tête (15) d'un entraîneur (13), relié fixement avec l'arbre de machine, s'engrène.

2. Machine à piston selon la revendication 1, **caractérisé en ce que** la tête (15) de l'entraîneur (13) est prévue sur l'extrémité libre d'un boulon (13) faisant saillie à partir de l'arbre de machine (5).

3. Machine à piston selon la revendication 1, **caractérisé en ce que** le boulon (13) fait saillie en biais à partir de l'arbre de machine (5) de sorte que lors d'une position inclinée moyenne du disque annulaire (6) l'axe du boulon est dirigé de manière radiale par rapport au disque annulaire (6).

4. Machine à piston selon une des revendications 1 à 3, **caractérisé en ce que** le disque annulaire (6) a un alésage radiale (16) formant l'espace à engrènement et **en ce que** la tête (15) de l'entraîneur (13) présente la forme d'une sphère.

5. Machine à piston selon la revendication 4, **caractérisé en ce que** le centre (17) de la tête (15) de l'entraîneur (13) est situé sur une ligne circulaire qui relie les centres de la forme sphérique des corps articulés (11, 12), ayant la forme de segments sphériques, des pistons.

6. Machine à piston selon la revendication 4 ou 5, **caractérisé en ce que** le centre (17) de la tête (15) de l'entraîneur (13) est situé sur une ligne circulaire qui relie les axes géométriques des 7 pistons (2) entre eux.

7. Machine à piston selon une des revendications 1 à 6, **caractérisé en ce que** la liaison articulée avec un corps coulissant (21) entourant l'arbre de machine est réalisée par deux boulons (22, 23) formant palier, qui sont logés sur un même axe et sur des cotés radialement opposés d'une part dans le disque annulaire (6) et d'autre part dans le corps coulissant (21).

8. Machine à piston selon la revendication 7, **caractérisé en ce que** les boulons formant palier (22, 23) sont logés sur un même axe dans des douilles (26, 27) formant palier ; lesquelles douilles (26, 27) font radialement saillie à partir du corps coulissant (21) en forme de douille et traversent l'espace radiale entre le corps coulissant (21) et le disque annulaire (6).

9. Machine à piston selon une des revendications 1 à 8, **caractérisé en ce que** le corps coulissant (21) est guidé sur l'arbre de machine (5) de manière axiale et suivant la forme d'une douille ; où l'entraîneur (13) s'étendant de l'arbre de machine (5) au disque annulaire (6) s'étend au travers d'un trou oblong (3) du corps coulissant (21) de sorte que le corps coulissant (21) trouve une butée des deux cotés sur l'entraîneur (13) (figures 1 et 2).

10. Machine à piston selon une des revendications 1 à 8, **caractérisé en ce que** des éléments de ressort sont disposés aux deux extrémités du corps coulissant (21).

## Claims

1. Reciprocating piston engine with a swivel disk (6), whose inclination to the engine shaft (5) is adjustable and which is driven by said engine shaft, in that it is connected in articulated manner both to a sliding body (21) axially guided on the engine shaft (5) and also to a driver (13) transmitting the driving force and spaced from the engine shaft (5), the pistons (2) having in each case an articulation arrangement (10, 11, 12), on which the swivel disk (6) is in sliding engagement, **characterized in that** the swivel disk is in the form of an annular disk (6) and on one point of its circumference has an at least radially inwardly open engagement space (16), in which engages the head (15) of a driver (13) firmly connected to the engine shaft (5).

2. Reciprocating piston engine according to claim 1, **characterized in that** the head (15) of the driver (13) is provided at the free end of a driver projecting away from the engine shaft (5).

3. Reciprocating piston engine according to claim 2, **characterized in that** the driver (13) projects in sloping manner away from the engine shaft (5), so that in a central inclination position of the annular disk (6) the driver axis is directed radially to the annular disk (6).

4. Reciprocating piston engine according to one of the claims 1 to 3, **characterized in that** the annular disk (6) has a radial bore (16) forming the engagement space and the head (15) of the driver (13) is shaped like a ball.

5. Reciprocating piston engine according to claim 4, **characterized in that** the centre (17) of the head (15) of the driver (13) is located on a circle, which links the centres of the spherical shape of spherical segmental articulations (11, 12) of the pistons.

6. Reciprocating piston engine according to claim 4 or 5, **characterized in that** the centre (17) of the head (15) of the driver (13) is located on a circle interconnecting the geometrical axes of the seven pistons (2).

7. Reciprocating piston engine according to one of the claims 1 to 6, **characterized in that** the articulated connection to a sleeve-like sliding body (21) embracing the engine shaft is provided by two bearing pins (22, 23), which are equiaxially mounted on radially opposite sides on the one hand in the annular disk (6) and on the other in the sliding body (21).

8. Reciprocating piston engine according to claim 7, **characterized in that** the bearing pins (22, 23) are mounted in equiaxial bearing sleeves (26, 27) projecting radially from the sleeve-like sliding body (21) and which bridge the radial space between the sliding body (21) and the annular disk (6).

9. Reciprocating piston engine according to one of the claims 1 to 8, **characterized in that** the sliding body (21) is axially guided in sleeve-like manner on the engine shaft (5), the driver (13) extending from the engine shaft (5) to the annular disk (6) extending through an elongated hole (30) of the sliding body (21), so that on either side the sliding body (21) finds a stop on the driver (13) (figs. 1 and 2).

10. Reciprocating piston engine according to one of the claims 1 to 8, **characterized in that** spring elements (34, 35) are provided on both ends of the sliding body (21).
